# EUROPÄISCHE PATENTSCHRIFT

(11) **EP 4 031 304 B1**
(45) Veröffentlichungstag und Bekanntmachung des Hinweises auf die Patenterteilung: **08.11.2023**
(21) Anmeldenummer: 20767493.8
(22) Anmeldetag: 31.08.2020
(51) Int. Cl.: B21B 39/16, B21B 13/06

(54) **ZWISCHENGERÜSTFÜHRUNG MIT EINEM VERTIKALWALZGERÜST EINER WALZSTRASSE SOWIE VERFAHREN ZUR FÜHRUNG DES WALZGUTES UNTER VERWENDUNG DER ZWISCHENGERÜSTFÜHRUNG**
INTERMEDIATE STAND GUIDE WITH A VERTICAL ROLL STAND OF A MILL TRAIN, AND METHOD FOR GUIDING THE ROLLED STOCK USING THE INTERMEDIATE STAND GUIDE
GUIDE INTERMÉDIAIRE DE CAGE AVEC UNE CAGE DE LAMINOIR VERTICALE D'UN TRAIN DE LAMINOIRS, ET PROCÉDÉ DE GUIDAGE DU PRODUIT LAMINÉ À L'AIDE DU GUIDE INTERMÉDIAIRE DE CAGE

(30) Priorität: 19.09.2019 DE 102019214290; 19.05.2020 DE 102020206297
(43) Veröffentlichungstag der Anmeldung: 27.07.2022
(73) Patentinhaber: SMS Group GmbH, 40237 Düsseldorf (DE)
(72) Erfinder: WENDT, Stefan, 57271 Hilchenbach (DE); BEUTER, Ron, 57223 Kreuztal (DE)
(74) Vertreter: Kross, Ulrich
(86) Internationale Anmeldenummer: PCT/EP2020/074222
(87) Internationale Veröffentlichungsnummer: WO 2021/052738

(56) Entgegenhaltungen:
- WO-A1-03/033184
- WO-A1-2010/149192
- CN-A- 106 180 216
- DE-A1-102006 056 317
- JP-A- H0 484 616
- JP-A- H03 238 102

## Beschreibung

Die Erfindung betrifft eine Zwischengerüstführung mit einem Vertikalwalzgerüst einer Walzstraße zur Führung des Walzgutes mit wenigstens einem Führungselement, das an dem Vertikalwalzgerüst gelagert ist und gemeinsam mit einer Anstellbewegung einer Vertikalwalze verstellbar ist und das der Anstellbewegung der Vertikalwalze folgt.

In Warmbandstraßen finden sich häufig Kombinationen von Horizontalwalzgerüsten mit einlaufseitig vorgeschalteten Vertikalwalzgerüsten. Die Vertikalwalzgerüste dienen dazu, die Breite des Walzgutes auf eine geforderte Breite zu reduzieren und/oder Bandführungsaufgaben zu übernehmen, wohingegen die Horizontalwalzgerüste vornehmlich die Dicke des Walzgutes reduzieren.

Bei der Auslegung der Übergänge zwischen Vertikalwalzgerüsten und Horizontalwalzgerüsten ist eine exakte Führung des Walzgutes, insbesondere des Metallbandes entscheidend. Insbesondere die Enden des Metallbandes erfordern eine entsprechende Führung einlaufseitig des Horizontalwalzgerüsts.

Auch bei Übergängen zwischen einem Horizontalwalzgerüst und einem nachgeschalteten Vertikalwalzgerüst oder bei einer Anordnung von mehreren hintereinander angeordneten Vertikalwalzgerüsten ist eine Führung des Walzgutes unerlässlich. In solchen Fällen kommt es auch auf die Führung des Bandkopfs an.

Aus der EP 1 434 658 B1 ist eine Walzgutführungseinrichtung mit einem Vertikalwalzqerüst mit beiderseits eines Vertikalwalzen-Paares oberhalb der Rollen des das Walzgut heran- bzw. abführenden Rollgangs angeordneten, quer zur Walzrichtung verschieb-, einstell- und festlegbaren Trägern von vertikalen Führungsplatten für das Walzgut bekannt, wobei die Führungsplatten mit ihren jeweiligen Trägern der Anstellbewegung der Vertikalwalze folgen und wobei die Anordnung der Führungseinrichtungen vor oder hinter den Walzen auch einen Reversierbetrieb des Walzgerüstes ohne zusätzliche Vorrichtungen ermöglichen.

Der Träger der Führungsplatten ist rückseitig mit einem Linear-Stellglied einer mechanisch oder hydraulisch angetriebenen, fest an dem Lagerkörper der Vertikalwalze angeordneten Verschiebeeinrichtung verbunden. Für den Walzbetrieb werden die den beiden Vertikalwalzen zugeordneten Führungsplatten mithilfe eines Stellschlüssels in die der Breite des zu walzenden Walzgutes entsprechenden Positionen gebracht und führen dieses bei seinem Eintritt in den Walzspalt und anschließend beim weiteren Durchlauf.

Die vorgeschriebene Lösung ist mit dem Nachteil behaftet, dass eine Einstellung der Führungsplatten nur durch Personaleinsatz in der Maschine durchgeführt werden kann. Darüber hinaus bilden die aus der EP 1 434 658 B1 bekannten Führungsplatten nur eine seitliche Führung des Walzgutes. Die durch das Walzgut übertragenen Kippmomente können nur eingeschränkt aufgenommen werden.

Eine Zwischengerüstführung mit einem Vertikalwalzgerüst gemäß Oberbegriff von Anspruch 1 ist beispielsweise aus der JP H04 84616 A bekannt. Weiterer Stand der Technik ist aus den Dokumenten WO 03/033184 A1 und JP H03 238102 A bekannt.

Der Erfindung liegt die Aufgabe zugrunde, eine Zwischengerüstführung mit einem Vertikalwalzgerüst bereitzustellen, die eine zuverlässige Einstellung des Versatzmaßes außerhalb der Maschine bzw. außerhalb des Vertikal- und/oder Horizontalwalzgerüsts ermöglicht.

Die Aufgabe wird gelöst mit den Merkmalen des Anspruchs 1. Vorteilhafte Ausgestaltungen der Erfindung ergeben sich aus den Unteransprüchen.

Nach einem Gesichtspunkt der Erfindung ist eine Zwischengerüstführung mit einem Vertikalwalzgerüst einer Walzstraße zur Führung des Walzgutes in ein nachgeschaltetes Horizontalwalzgerüst und/oder aus einem vorgeschalteten Horizontalwalzgerüst vorgesehen, die wenigstens ein Führungselement umfasst, das an dem Vertikalwalzgerüst gelagert ist und das gemeinsam mit einer Anstellbewegung einer diesem zugeordneten Vertikalwalze verstellbar ist und das der Anstellbewegung der Vertikalwalze folgt, wobei das Führungselement um ein vorgegebenes Versatzmaß zu der im Eingriff mit dem Walzgut befindlichen Kante der Vertikalwalze quer zur Walzrichtung zurückgesetzt bzw. zurückspringend angeordnet ist, wobei das Führungselement mit einer Traverse des Vertikalwalzgerüsts verbunden ist und das Versatzmaß unter anderem über einen Einbauabstand der Vertikalwalze zu der Traverse des Vertikalwalzgerüsts vorgebbar ist.

Durch eine entsprechende Vorgabe des Versatzmaßes wird eine nachteilige Beeinflussung des Stauch-Walzvorgangs durch ungewollten Eingriff des Führungselements verhindert. Dennoch muss das Führungselement hinreichend genau in seiner Lage relativ zu der Vertikalwalze/Stauchwalze positioniert sein und deren Anstellbewegung folgen, um seine Führungsaufgabe zu erfüllen. Das zulässige Versatzmaß kann zwischen 0 bis 100 mm, bevorzugt zwischen 10 bis 80 mm, bevorzugt zwischen 15 bis 70 mm betragen und besonders bevorzugt zwischen 20 bis 60 mm betragen.

Zudem kann es vorteilhaft sein, wenn das Führungselement über eine Einlaufschräge verfügt. Dadurch wird verhindert, dass das Walzgut unabsichtlich an einer Kante anstößt und dort möglicherweise hängenbleibt.

Das Führungselement der Zwischengerüstführung gemäß der Erfindung kann beispielsweise zur Führung des Walzguts aus einem oder in ein Horizontalwalzgerüst vorgesehen sein. Wenigstens ein Horizontalwalzgerüst kann dem Vertikalwalzgerüst vorgeschaltet und/oder nachgeschaltet sein.

Zweckmäßigerweise sind wenigstens zwei Führungselemente vorgesehen, wobei jedes Führungselement bezüglich einer Vertikalwalze jeweils um das vorgegebene Versatzmaß zurückgesetzt angeordnet ist und jeweils der Anstellbewegung der zugeordneten Vertikalwalze folgt.

Wenigstens ein Führungselement kann jeweils bezogen auf die Walzrichtung vor und/oder hinter einer Vertikalwalze angeordnet sein.

Wenn wenigstens zwei Führungselemente vorgesehen sind, die bezogen auf die Walzrichtung beiderseits der Vertikalwalze angeordnet sind, ist eine Führung des Walzgutes in und gegen die Walzrichtung gewährleistet, wenn beispielsweise das Vertikalwalzgerüst zwischen zwei Horizontalwalzgerüsten angeordnet ist. Das Vertikalwalzgerüst kann sowohl zur Reduzierung der Breite und zur Führung des Walzgutes als auch ausschließlich zur Führung des Walzgutes vorgesehen sein.

Die Führungselemente können als winkelförmige Führungskörper ausgebildet sein. Erfindungsgemäß ist vorgesehen, dass der Einbauabstand der Vertikalwalze relativ zu dem Führungselement mittels einer oder mehrerer Ausgleichsplatten vorgegebener Dicke vorgebbar ist. Das hat insbesondere den Vorzug, dass das Versatzmaß mittels einer oder mehrerer Ausgleichsplatten vorgegebener Dicke außerhalb der Maschine bzw. des Walzgerüsts eingestellt werden kann. Die Ausgleichsplatten können entweder für den jeweiligen Einsatzfall auf Maß gearbeitet werden oder in entsprechenden Abstufungen bereitliegen.

Vorzugsweise wird die Anstellbewegung der Vertikalwalzen über wenigstens eine Anstellvorrichtung bewerkstelligt, beispielsweise in Form eines Anstellzylinders, der auf die Traverse des Vertikalwalzgerüsts wirkt. Die Traverse des Vertikalwalzgerüsts wirkt wiederum auf Einbaustücke der Vertikalwalzen. Die Vertikalwalzen sind üblicherweise in solchen Einbaustücken gelagert.

Alternativ kann der Anstellzylinder direkt auf die Einbaustücke der Vertikalwalzen wirken.

Gemäß der Erfindung ist die wenigstens eine Ausgleichsplatte lösbar mit einem die Vertikalwalze aufnehmenden Einbaustück verbunden. Die Einstellung des Versatzmaßes ist in der Regel bedingt durch den Verschleiß der Vertikalwalze von Zeit zu Zeit erforderlich. Üblicherweise werden die Vertikalwalzen in regelmäßigen Abständen gewechseit, um den Durchmesser der Walze wegen des aufgetretenen Verschleißes nachzuarbeiten. Wenn eine oder mehrere Ausgleichsplatten mit entsprechenden Abmessungen bzw. entsprechender Dicke mit den betreffenden Einbaustücken der Vertikalwalze verbunden werden, ist es einfach möglich, bei jedem Walzenwechsel das Versatzmaß durch entsprechend an dem Einbaustück befestigte Ausgleichsplatten vorzugeben. In der Einbaulage des Einbaustücks mit der betreffenden Vertikalwalze ist dann die wenigstens eine Ausgleichsplatte zwischen der Traverse und dem Einbaustück angeordnet. Dadurch ist das Versatzmaß vorgegeben, weil das betreffende Führungselement mit der Traverse des Vertikalwalzgerüsts verbunden ist.

Vorzugsweise ist das Führungselement mit einer Überlastsicherung an der Traverse befestigt. Als Überlastsicherung kann wenigstens eine Sollbruchstelle oder wenigstens eine anderweitig nachgiebige Befestigung des Führungselements an der Traverse vorgesehen sein.

Das Führungselement kann beispielsweise mittels Schrauben an der Traverse des betreffenden Vertikalwalzgerüsts befestigt sein, welche mit Federn ausgestattet sind, die bei Erreichen einer vorbestimmten Kraft brechen. Alternativ können die Schrauben mit Sollbruchstellen versehen sein.

Bei einer zweckmäßigen und vorteilhaften Variante der Zwischengerüstführung gemäß der Erfindung ist das Führungselement über ein vorzugsweise als Riegel ausgebildetes Verbindungsstück mit der Traverse des Vertikalwalzgerüsts verbunden. Der Riegel kann beispielsweise so ausgebildet sein, dass eine Verriegelung und Entriegelung mit der Traverse vorzugsweise mittels eines hierfür vorgesehenen Werkzeugs möglich ist, so dass nach Entriegelung ein Bewegen der Vertikalwalze unabhängig von der dann stationären Zwischengerüstführung möglich ist.

Die Festlegung des Verbindungsstücks relativ zu der Traverse kann quer zur Walzrichtung einstellbar ausgebildet sein, so dass auf diese Art und Weise eine weitere Einstellbarkeit des Versatzmaßes X' vorgesehen sein kann. Beispielsweise können an der Traverse des Vertikalgerüsts mehrere Eingriffsorte für das Verbindungsstück vorgesehen sein. Wenn das Verbindungsstück als Riegel ausgebildet ist, können an der Traverse mehrere Aufnahmen für den Riegel vorgesehen sein. Alternativ kann vorgesehen sein, die Festlegung des Riegels in der Aufnahme mittels Distanzstücken, Keilen oder dergleichen veränderbar zu gestalten. Der Riegel selbst könnte keilförmig ausgebildet sein oder die Überlastsicherung wird bspw. über Distanzstücke mit lageverändert oder die Überlastsicherung wird gegen eine andere Überlastsicherung mit lageveränderter Aufnahme für das Verbindungsstück getauscht.

Es ist ebenso vorteilhaft, wenn das Verbindungsstück zwischen dem Führungselement und der Traverse über ein hydraulisches Betätigungselement bewegbar ist, über welches eine automatische Verriegelung und Entriegelung des Verbindungsstücks erfolgen kann. Dabei kann beispielsweise vorgesehen sein, dass der Verriegelungsvorgang und der Entriegelungsvorgang mithilfe von Sensoren überwacht und geregelt wird.

Die Bewegung und/oder Position des Führungselements relativ zu der Vertikalwalze kann mithilfe von Sensoren überwacht und geregelt werden.

Bei einer zweckmäßigen Variante der Zwischengerüstführung gemäß der Erfindung ist vorgesehen, dass das Führungselement wenigstens in einem oberen und/oder unteren Führungsbett eines Vertikalwalzgerüstständers gelagert ist. Vorzugsweise ist das Führungselement gleitend in dem oberen und/oder unteren Führungsbett des Vertikalwalzgerüstständers gelagert, so, dass das Führungselement mit der zugeordneten Vertikalwalze eine Verschiebung quer zur Walzrichtung vollziehen kann.

Bei einer besonders vorteilhaften und zweckmäßigen Ausgestaltung der Zwischengerüstführung gemäß der Erfindung ist vorgesehen, dass das Führungselement eine obere und/oder untere Führung, vorzugsweise in Form eines oberen und/oder unteren Führungsanschlags für das Walzgut aufweist. Dies ist insbesondere zur Führung von Bandenden vorteilhaft. Damit wird das Schwärmen des Bandes bzw. der Bandenden zuverlässig verhindert. Hierzu kann das Führungselement ein L- oder C-förmig ausgebildetes Führungsprofil aufweisen. Die hierdurch gebildeten horizontalen und vertikalen Führungen können austauschbar ausgebildet sein oder mit austauschbaren Verschleißelementen, beispielsweise mit Verschleißplatten belegt sein. Über sich seitlich des Walzgutes erstreckende Verschleißplatten ist zusätzlich eine Beeinflussung bzw. Einstellung des Versatzmaßes X' möglich.

Bei einer weiteren Ausgestaltung der erfindungsgemäßen Zwischengerüstführung ist vorgesehen, dass das Führungselement wenigstens einseitig auf einem Führungstisch abgestützt ist. Der Führungstisch kann beispielsweise in einem Horizontalwalzgerüstständer des Horizontalwalzgerüsts gelagert sein.

Das Führungselement ist vorzugsweise über wenigstens ein Gleitlager verschiebbar auf dem Führungstisch abgestützt. Weiterhin kann es vorteilhaft sein, wenn das Führungselement im Bereich des Führungstischs zusätzlich eine Sicherung gegen Abheben beinhaltet.

Das Führungselement kann wenigstens eine lösbare und so auswechselbare Verschleißplatte aufweisen.

Ein weiterer Gesichtspunkt der Erfindung betrifft ein Verfahren zur Führung des Walzgutes in einer Walzstraße unter Verwendung einer Zwischengerüstführung mit einem oder mehreren der vorstehend beschriebenen Merkmale, wobei das Versatzmaß X' über einen erfassten Einbauabstand der Vertikalwalze bzw. wenigstens einer Vertikalwalze zu der Traverse des Vertikalwalzgerüsts eingestellt wird.

Die Anstellbewegung wenigstens einer Vertikalwalze des Vertikalwalzgerüsts kann sensorisch überwacht werden, um die Position der Vertikalwalze und/oder des Führungselements einzustellen und zu überwachen. Die Verschiebebewegung der Anstellvorrichtung kann beispielsweise mit Endschaltern, Positionsgebern, Druckgebern oder dergleichen überwacht werden.

Weiterhin ist es vorteilhaft, wenn auch die Bewegung und/oder Position des Führungselements relativ zu der Position der Vertikalwalze überwacht wird.

Die Zwischengerüstführung gemäß der Erfindung kann Mittel zur Detektion des Verschleißes der Vertikalwalzen und/oder der Führungskörper aufweisen.

Weiterhin ist es vorteilhaft, die Funktionsweise der Zwischengerüstführung mithilfe der Sensorik in die Regelprozesse der vor- und/oder nachgeschalteten Maschinen bzw. Walzgerüste einzubinden, um auf veränderte Prozessbedingungen wie beispielsweise eine Veränderung der Bandgeschwindigkeit reagieren zu können.

Vorzugsweise wird der Verschleiß der Vertikalwalze und/oder der Führungsprofile sensorisch erfasst und beim Anstellen der Vertikalwalze und/oder des Führungselements berücksichtigt.

Die Erfindung wird nachstehend anhand eines in den Zeichnungen dargestellten Ausführungsbeispiels erläutert.

Es zeigen:
- Figur 1: eine schematische Draufsicht auf Teile eines Vertikalwalzgerüstes mit einer Zwischengerüstführung gemäß der Erfindung und eines nachgeschalteten Horizontalwalzgerüstes, teilweise im Schnitt, und
- Figur 2: eine Seitenansicht der in Figur 1 dargestellten Anordnung.

Die Figuren zeigen einen Teil einer Walzstraße, die beispielsweise als Warmbandstraße ausgebildet ist. Die Walzstraße umfasst wenigstens ein Vertikalwalzgerüst 1 und ein in Walzrichtung nachgeschaltetes Horizontalwalzgerüst 2. Die Walzrichtung ist in den Figuren jeweils mit einem Pfeil veranschaulicht. Das Vertikalwalzgerüst 1 dient in bekannter Art und Weise dazu, die Breite des Walzgutes, beispielsweise in Form eines Metallbandes, zu reduzieren, wohingegen das Horizontalwalzgerüst 2 in bekannter Art und Weise zur Reduzierung der Dicke des Walzgutes dient. Zur Führung des Walzgutes von dem Vertikalwalzgerüst 1 in das Horizontalwalzgerüst 2 ist eine Zwischengerüstführung 3 vorgesehen, die an dem Vertikalwalzgerüst 1 befestigt ist und eine Führung des Walzgutes einlaufseitig des Horizontalwalzgerüsts 2 bewirkt.

Die Zwischengerüstführung 3 gemäß der Erfindung umfasst zwei Führungselemente 4, die jeweils an einer Traverse 5 des betreffenden Vertikalwalzgerüsts 1 befestigt sind. Das Vertikalwalzgerüst 1 umfasst einen Vertikalwalzgerüstständer 15 und zwei in diesem verschieblich gelagerte Traversen 5, an denen je eine Vertikalwalze 6 gehalten wird. Die Vertikalwalzen 6 sind jeweils in Einbaustücken 7 drehbar und antreibbar gelagert. Zur Regulierung der lichten Weite zwischen den Vertikalwalzen 6 sind die Einbaustücke 7 jeweils mit einer Anstellvorrichtung 8 aufeinander zu und voneinander weg verstellbar. Die Anstellvorrichtungen 8 umfassen jeweils wenigstens einen Anstellzylinder 9, der mit einem hydraulischen Druckmittel beaufschlagbar ist. Die Führungselemente 4 sind jeweils in Bezug auf die Vorderkante der Vertikalwalzen 6, die sich im Betrieb der Walzstraße im Eingriff mit dem Walzgut befinden, um ein Versatzmaß X' quer zur Walzrichtung zurückgesetzt angeordnet. Dieses Versatzmaß X' ist zunächst fest vorgegeben. Die Führungselemente 4 sind fest mit der jeweiligen Traverse 5 verbunden und folgen jeweils der durch die Anstellvorrichtung 8 bewirkten Bewegung der Einbaustücke 7 und damit der Zustellbewegung der Vertikalwalzen 6.

Die Führungselemente 4 sind jeweils mit einem als Riegel ausgebildeten Verbindungsstück 13 mit den Traversen 5 der Vertikalwalzgerüstständer 15 verbunden. Im Bereich der Verbindung ist jeweils eine Überlastsicherung 14 vorgesehen. Die Überlastsicherung 14 ist zweckmäßigerweise so ausgestaltet, dass sie entweder gezielt zerstört wird und/oder so nachgiebig ist, dass die Energie der Überlast gezielt verändert wird. Beispielsweise kann als Überlastsicherung 14 eine Verschraubung mit Sollbruchstellen oder eine federnd nachgiebige Verschraubung vorgesehen sein. Weiterhin sind die Führungselemente 4 gleitend in einem oberen und unteren Führungsbett 16, 17 des Vertikalwalzgerüstständers 15 gelagert, welche eine Verschiebung der Führungselemente 4 quer zur Walzrichtung und eine entsprechende Abstützung der Führungselemente 4 ermöglichen. Das obere und das untere Führungsbett 16, 17 nehmen die bei der Führung des Walzgutes auftretenden Kräfte und Momente auf. Sowohl das obere als auch das untere Führungsbett 16, 17 sind mit einer entsprechenden Schmierung, vorzugsweise mit einer Fettschmierung versehen.

Die Führungselemente 4 dienen jeweils der seitlichen Führung des Walzgutes in den Walzenspalt 10 zwischen Horizontalwalzen 11 des Horizontalwalzgerüsts 2 (siehe Figur 2). Die seitliche Führung des Walzgutes ist insbesondere für die Enden von Metallbändern sinnvoll und vorteilhaft. Um für eine solche Führung obere und untere Führungen bereitzustellen, sind die Führungselemente 4 jeweils auf ihrer quer zur Walzrichtung dem Walzgut zugewandten Seite mit einem C -förmig ausgebildeten Führungsprofil 12 versehen.

An ihren den Horizontalwalzen 11 des Horizontalwalzgerüsts 2 zugewandten Enden sind die Führungselemente 4 jeweils über wenigstens einen Gleitlagerblock 18 auf einem Führungstisch 19 abgestützt, welcher an einem Horizontalwalzgerüstständer 20 des Horizontalwalzgerüsts 2 befestigt ist. Der Führungstisch 19 ist an dem Horizontalwalzgerüstständer 20 so befestigt und abgestützt, dass dessen Führungsfläche unterhalb der Oberkante der unteren Horizontalwalze 11 ausgerichtet ist.

Um das Versatzmaß X' vorgeben bzw. einstellen zu können, sind an den Einbaustücken 7 jeweils Ausgleichsplatten 21 befestigt, über die der Abstand X zwischen der Traverse 5 und dem Einbaustück 7 fest vorgebbar ist. Da die Führungselemente 4 jeweils über die Verbindungsstücke 13 vorzugsweise fest mit den Traversen 5 verbunden sind, bestimmt der Abstand X zwischen der Traverse 5 und dem zugehörigen Einbaustück 7 das Versatzmaß X'. Die Verschiebebewegung der betreffenden Vertikalwalze 6 wird auf jeder Seite des Walzgutes über die Anstellvorrichtung 8 bewirkt, die jeweils unmittelbar auf die zugehörige Traverse 5 wirkt. Die Traverse 5 wirkt wiederum auf die betreffenden Einbaustücke 7, die mit der Vertikalwalze 6 zusammen eine Baueinheit bilden.

In regelmäßigen Abständen ist es erforderlich, die Vertikalwalzen 6 und den Durchmesser D der Vertikalwalzen 6 aufgrund von Verschleiß nachzuarbeiten. Ohne entsprechende Maßnahmen würde sich das Versatzmaß X' von der dem Walzgut zugewandten Vorderkante der Vertikalwalze 6 zu dem betreffenden Führungselement 4 verändern. Mittels der an dem Einbaustück 7 vorgesehenen Ausgleichsplatten 21 ist es möglich, bei jedem Walzenwechsel durch Wahl der entsprechenden Ausgleichsplatte 21 das Versatzmaß X' neu einzustellen.

### Bezugszeichenliste

- 1: Vertikalwalzgerüst
- 2: Horizontalwalzgerüst
- 3: Zwischengerüstführung
- 4: Führungselemente
- 5: Traversen
- 6: Vertikalwalzen
- 7: Einbaustücke
- 8: Anstellvorrichtungen
- 9: Anstellzylinder
- 10: Walzenspalt
- 11: Horizontalwalzen
- 12: Führungsprofil
- 13: Verbindungsstücke
- 14: Überlastsicherungen
- 15: Vertikalwalzgerüstständer
- 16: oberes Führungsbett des Vertikalwalzgerüstständers
- 17: unteres Führungsbett des Vertikalwalzgerüstständers
- 18: Gleitlagerblock
- 19: Führungstisch
- 20: Horizontalwalzgerüstständer
- 21: Ausgleichsplatten
- X: Dicke der Ausgleichsplatten
- X': Versatzmaß
- D: Durchmesser der Vertikalwalzen

## Patentansprüche

1. Zwischengerüstführung (3) mit einem Vertikalwalzgerüst (1) einer Walzstraße zur Führung des Walzgutes mit wenigstens einem Führungselement (4), das an dem Vertikalwalzgerüst (1) gelagert ist und gemeinsam mit einer Anstellbewegung einer Vertikalwalze (6) verstellbar ist und das der Anstellbewegung der Vertikalwalze (6) folgt, wobei das Führungselement (4) um ein vorgegebenes Versatzmaß (X') zu der im Eingriff mit dem Walzgut befindlichen Kante der Vertikalwalze (6) quer zu einer Walzrichtung zurückgesetzt angeordnet ist, wobei das Führungselement (4) mit einer Traverse (5) des Vertikalwalzgerüsts (1) verbunden ist **dadurch gekennzeichnet, dass** das Versatzmaß (X') über einen Einbauabstand der Vertikalwalze (6) zu der Traverse (5) des Vertikalwalzgerüsts (1)) mittels einer oder mehrerer Ausgleichsplatten (21) vorgegebener Dicke vorgebbar ist und dass wenigstens eine Ausgleichsplatte (21) mit einem die Vertikalwalze (6) aufnehmenden Einbaustück (7) lösbar verbunden ist.

2. Zwischengerüstführung nach Anspruch 1, **dadurch gekennzeichnet, dass** das Führungselement (4) mit einer Überlastsicherung (14) an der Traverse (5) befestigt ist.

3. Zwischengerüstführung nach einem der Ansprüche 1 oder 2, **dadurch gekennzeichnet, dass** als Überlastsicherung (14) wenigstens eine Sollbruchstelle und/oder wenigstens eine anderweitig nachgiebige Befestigung des Führungselements (4) vorgesehen ist.

4. Zwischengerüstführung nach einem der Ansprüche 1 bis 3, **dadurch gekennzeichnet, dass** das Führungselement (4) über ein vorzugsweise als Riegel ausgebildetes Verbindungsstück (13) mit der Traverse (5) des Vertikalwalzgerüsts verbunden ist.

5. Zwischengerüstführung nach Anspruch 4, **dadurch gekennzeichnet, dass** die Festlegung des Verbindungsstücks (13) relativ zu der Traverse (5) quer zur Walzrichtung einstellbar ausgebildet ist.

6. Zwischengerüstführung nach einem der Ansprüche 1 bis 5, **dadurch gekennzeichnet, dass** das Führungselement (4) wenigstens in einem oberen und/oder unteren Führungsbett (16,17) eines Vertikalwalzgerüstständers (15) des Vertikalwalzgerüsts (1) gelagert ist.

7. Zwischengerüstführung nach Anspruch 6, **dadurch gekennzeichnet, dass** das Führungselement (4) gleitend in dem oberen und/oder unteren Führungsbett (16,17) des Vertikalwalzgerüstständers (15) gelagert ist.

8. Zwischengerüstführung nach einem der Ansprüche 1 bis 7, **dadurch gekennzeichnet, dass** die Position des Führungselements (4) relativ zu der Vertikalwalze (6), vorzugsweise hydraulisch, verstellbar ist,

9. Zwischengerüstführung nach einem der Ansprüche 1 bis 8, **dadurch gekennzeichnet, dass** das Führungselement (4) ein L- oder C-förmig ausgebildetes Führungsprofil (12) aufweist.

10. Zwischengerüstführung nach einem der Ansprüche 1 bis 9, **dadurch gekennzeichnet, dass** das Führungselement (4) wenigstens einseitig auf einem Führungstisch (19) abgestützt ist, der vorzugsweise an einem Horizontalwalzgerüstständer (20) des Horizontalwalzgerüsts (2) gelagert ist.

11. Zwischengerüstführung nach Anspruch 10, **dadurch gekennzeichnet, dass** das Führungselement (4) über wenigstens ein Gleitlager verschiebbar auf dem Führungstisch (19) abgestützt ist.

12. Zwischengerüstführung nach einem der Ansprüche 1 bis 10, **dadurch gekennzeichnet, dass** das Führungselement (4) wenigstens eine auswechselbare Verschleißplatte aufweist.

13. Verfahren zur Führung des Walzgutes in einer Walzstraße unter Verwendung einer Zwischengerüstführung nach einem der Ansprüche 1 bis 12, **dadurch gekennzeichnet, dass** das Versatzmaß (X') über einen erfassten Einbauabstand der Vertikalwalze (6) zu der Traverse (5) des Vertikalwalzgerüsts (1) eingestellt wird.

14. Verfahren nach Anspruch 13, **dadurch gekennzeichnet, dass** die Anstellbewegung wenigstens einer Vertikalwalze (6) des Vertikalwalzgerüsts sensorisch überwacht wird, um die Position der Vertikalwalze (6) und/oder des Führungselements (4) einzustellen und zu überwachen.

15. Verfahren nach einem der Ansprüche 13 oder 14, **dadurch gekennzeichnet,**
**dass** die Bewegung und/oder Position des Führungselements (4) relativ zu der Position der Vertikalwalze (6) überwacht wird.

16. Verfahren nach einem der Ansprüche 13 bis 15, **dadurch gekennzeichnet, dass** der Verschleiß der Vertikalwalze (6) und der Führungsprofile sensorisch erfasst und beim Anstellen der Vertikalwalze (6) und/oder des Führungselements (4) berücksichtigt wird.

## Claims

1. Intermediate stand guide (3) with a vertical roll stand (1) of a rolling train for guidance of the rolling material by at least one guide element (4), which is mounted on the vertical roll stand (1) and is adjustable together with an adjusting movement of a vertical roll (6) and which follows the adjusting movement of the vertical roll (6), wherein the guide element (4) is arranged to be set back transversely to a rolling direction by a predetermined offset amount (X') with respect to the edge, which is disposed in engagement with the rolling material, of the vertical roll (6), wherein the guide element (4) is connected with a cross member (5) of the vertical roll stand (1), **characterised in that** the offset amount (X') is predeterminable by way of an installation spacing of the vertical roll (6) from the cross member (5) of the vertical roll stand (1) by means of one or more compensating plates (21) of predetermined thickness and that at least one compensating plate (21) is detachably connected with a chock (7) receiving the vertical roll (6).

2. Intermediate stand guide according to claim 1, **characterised in that** the guide element (4) is secured to the cross member (5) by overload securing means (14).

3. Intermediate stand guide according to one of claims 1 and 2, **characterised in that** at least one frangible location and/or at least one other yielding securing of the guide element (4) is or are provided as overload securing means (14).

4. Intermediate stand guide according to any one of claims 1 to 3, **characterised in that** the guide element (4) is connected with the cross member (5) of the vertical roll stand by way of a connecting member (13) preferably constructed as a bar.

5. Intermediate stand guide according to claim 4, **characterised in that** the securing of the connecting member (13) relative to the cross member (5) is formed to be adjustable transversely to the rolling direction.

6. Intermediate stand guide according to any one of claims 1 to 5, **characterised in that** the guide element (4) is mounted at least in an upper and/or lower guide bed (16, 17) of a vertical roll stand housing (15) of the vertical roll stand (1).

7. Intermediate stand guide according to claim 6, **characterised in that** the guide element (4) is slidably mounted in the upper and/or lower guide bed (16, 17) of the vertical roll stand housing (15).

8. Intermediate stand guide according to any one of claims 1 to 7, **characterised in that** the position of the guide element (4) is adjustable, preferably hydraulically, relative to the vertical roll (6).

9. Intermediate stand guide according to any one of claims 1 to 8, **characterised in that** the guide element (4) has a guide profile (12) formed to be L-shaped or C-shaped.

10. Intermediate stand guide according to any one of claims 1 to 9, **characterised in that** the guide element (4) is supported on at least one side on a guide table (19), which is preferably mounted on a horizontal roll stand housing (20) of the horizontal roll stand (2).

11. Intermediate stand guide according to claim 10, **characterised in that** the guide element (4) is slidably supported on the guide table (19) by way of at least one slide bearing.

12. Intermediate stand guide according to any one of claims 1 to 10, **characterised in that** the guide element (4) has at least one exchangeable wear plate.

13. Method of guiding the rolling material in a rolling train with use of an intermediate stand guide according to any one of claims 1 to 12, **characterised in that** the offset amount (X') is set by way of a detected installation spacing of the vertical roll (6) from the cross member (5) of the vertical roll stand (1).

14. Method according to claim 13, **characterised in that** the adjusting movement of at least one vertical roll (6) of the vertical roll stand is monitored by way of a sensor system so as to set and monitor the position of the vertical roll (6) and/or of the guide element (4).

15. Method according to one of claims 13 and 14, **characterised in that** the movement and/or position of the guide element (4) relative to the position of the vertical roll (6) is monitored.

16. Method according to any one of claims 13 to 15, **characterised in that** the wear of the vertical roll (6) and the guide profile is detected by way of a sensor system and is taken into consideration in the adjustment of the vertical roll (6) and/or of the guide element (4).

## Revendications

1. Guidage de cage intermédiaire (3) avec une cage de laminoir verticale (1) d'un train de laminage pour le guidage du produit laminé avec au moins un élément de guidage (4) qui est monté sur la cage de laminoir verticale (1) et qui peut être réglé conjointement avec un mouvement de réglage d'un cylindre vertical (6) et qui suit le mouvement de réglage du cylindre vertical (6), l'élément de guidage (4) étant agencé en retrait, transversalement à une direction de laminage, d'une distance prédéterminée (X') par rapport au bord du cylindre vertical (6) se trouvant en prise avec le produit à laminer, l'élément de guidage (4) étant relié à une traverse (5) de la cage de laminoir verticale (1), **caractérisé en ce que** la mesure de décalage (X') peut être prédéfinie sur une distance de montage du cylindre vertical (6) par rapport à la traverse (5) de la cage de laminoir verticale (1)) au moyen d'une ou plusieurs plaques de compensation (21) d'épaisseur prédéfinie et **en ce qu'**au moins une plaque de compensation (21) est reliée de manière amovible à une pièce de montage (7) recevant le cylindre vertical (6).

2. Guidage de cage intermédiaire selon la revendication 1, **caractérisé en ce que** l'élément de guidage (4) est fixé à la traverse (5) au moyen d'une protection contre les surcharges (14).

3. Guidage de cage intermédiaire selon l'une des revendications 1 ou 2, **caractérisé en ce qu'**il est prévu comme protection contre les surcharges (14) au moins un point de rupture prédéterminé et/ou au moins une autre fixation flexible de l'élément de guidage (4).

4. Guidage de cage intermédiaire selon l'une des revendications 1 à 3, **caractérisé en ce que** l'élément de guidage (4) est relié à la traverse (5) de la cage de laminoir verticale au moyen d'une pièce de raccordement (13) réalisée de préférence sous forme de verrou.

5. Guidage de cage intermédiaire selon la revendication 4, **caractérisé en ce que** la fixation de la pièce de raccordement (13) est réalisée de manière réglable par rapport à la traverse (5) transversalement à la direction de laminage.

6. Guidage de cage intermédiaire selon l'une des revendications 1 à 5, **caractérisé en ce que** l'élément de guidage (4) est logé au moins dans un plateau de guidage supérieur et/ou inférieur (16, 17) d'un montant de cage de laminoir vertical (15) de la cage de laminoir vertical (1).

7. Guidage de cage intermédiaire selon la revendication 6, **caractérisé en ce que** l'élément de guidage (4) est logé de manière coulissante dans le plateau de guidage supérieur et/ou inférieur (16, 17) du montant de cage de laminoir vertical (15).

8. Guidage de cage intermédiaire selon l'une des revendications 1 à 7, **caractérisé en ce que** la position de l'élément de guidage (4) par rapport au cylindre vertical (6) est réglable, de préférence hydrauliquement.

9. Guidage de cage intermédiaire selon l'une des revendications 1 à 8, **caractérisé en ce que** l'élément de guidage (4) présente un profil de guidage (12) en forme de L ou de C.

10. Guidage de cage intermédiaire selon l'une des revendications 1 à 9, **caractérisé en ce que** l'élément de guidage (4) s'appuie au moins d'un côté sur une table de guidage (19), qui est de préférence montée sur un montant (20) de la cage de laminoir horizontale (2).

11. Guidage de cage intermédiaire selon la revendication 10, **caractérisé en ce que** l'élément de guidage (4) est supporté de manière coulissante sur la table de guidage (19) par l'intermédiaire d'au moins un palier lisse.

12. Guidage de cage intermédiaire selon l'une des revendications 1 à 10, **caractérisé en ce que** l'élément de guidage (4) comporte au moins une plaque d'usure remplaçable.

13. Procédé de guidage du matériel laminé dans un train de laminage en utilisant un guidage de cage intermédiaire selon l'une des revendications 1 à 12, **caractérisé en ce que** la mesure de décalage (X') est réglée par une distance de montage détectée du cylindre vertical (6) par rapport à la traverse (5) de la cage de laminoir verticale (1).

14. Procédé selon la revendication 13, **caractérisé en ce que** le mouvement de réglage d'au moins un cylindre vertical (6) de la cage de laminoir vertical est surveillé par des capteurs, afin de régler et de surveiller la position du cylindre vertical (6) et/ou de l'élément de guidage (4).

15. Procédé selon l'une des revendications 13 ou 14, **caractérisé en ce que** le mouvement et/ou la position de l'élément de guidage (4) par rapport à la position du cylindre vertical (6) est surveillé.

16. Procédé selon l'une des revendications 13 à 15, **caractérisé en ce que** l'usure du cylindre vertical (6) et des profilés de guidage est détectée par des capteurs et prise en compte lors du réglage du cylindre vertical (6) et/ou de l'élément de guidage (4).
